# EUROPÄISCHE PATENTSCHRIFT

(11) **EP 0 665 150 B1**
(45) Veröffentlichungstag und Bekanntmachung des Hinweises auf die Patenterteilung: **09.09.1998**
(21) Anmeldenummer: 94116124.2
(22) Anmeldetag: 13.10.1994
(51) Int. Cl.: B61G 7/06, B61G 3/16

(54) **Kupplungskopfgehäuse einer Mittelpufferkupplung**
Coupling head casing for a central buffer coupling
Boîtier de tête de couplage pour attelage central

(30) Priorität: 28.01.1994 DE 4402530
(43) Veröffentlichungstag der Anmeldung: 02.08.1995
(73) Patentinhaber: SCHARFENBERGKUPPLUNG GmbH, D-38233 Salzgitter (DE)
(72) Erfinder: Kreher, Joachim, D-38120 Braunschweig (DE)

(56) Entgegenhaltungen:
- DE-A- 2 926 301
- DE-C- 662 874
- DE-C- 871 464

## Beschreibung

Die Erfindung betrifft ein Kupplungskopfgehäuse einer Mittelpufferkupplung nach dem Oberbegriff des Anspruchs 1.

Ein derartiges Kupplungskopfgehäuse ist durch die DE PS 662 874 und die DE PS 29 26 301 bekannt.

Die genaue axiale Ausrichtung zwischen zwei Mittelpufferkupplungen zweier gegeneinander fahrender Schienenfahrzeuge ist im Betriebseinsatz vor dem Ineinandergreifen praktisch nicht gegeben. Ursache sind einerseits die Fahrweg- und andererseits die Fahrzeuggegebenheiten. Es sind somit Höhen- und Seitenversatz, aber auch Winkelversatz vor dem Kuppelvorgang auszugleichen. Um anzugeben, welcher von der exakten axialen Ausrichtung abweichende Versatz von zwei zu kuppelnden Mittelpufferkupplungen für ein ordnungsgemäßes Kuppeln nicht überschritten werden darf, wird ein sogenannter Greifbereich angegeben, innerhalb dessen ein Kuppelvorgang noch bestimmungsgemäß eingeleitet und nach der Einstellung zueinander abgeschlossen werden kann.

In der DE PS 662 874 wird zur Vergrößerung des Greifbereichs z. B. vorgeschlagen, ein Führungshorn als Führung auf der Trichterseite und eine innere Leiste als zweite Führung am vorstehenden Zentriervorsprung anzuordnen. Für bestimmte Fahrzeuge, wie z. B. Straßenbahnen, wird jedoch das Gefährdungspotential eines vorstehenden Führungshornes als zu groß angesehen, da auch im fließenden Straßenverkehr gefahren wird.

Die in der DE PS 29 26 301 angegebene Mittelpufferkupplung weist kein Führungshorn am Kupplungsgehäuse auf und verfügt zur Greifbereichserweiterung über eine innere Führungsfläche am Zentriervorsprung. Von ihrer Bauart her ist diese Kupplung auf Eisenbahnfahrzeuge zugeschnitten ohne Auflagen für die Größe der Abmessungen.

Der Erfindung liegt daher die Aufgabe zugrunde ein Kupplungskopfgehäuse für Mittelpufferkupplungen vorzuschlagen, bei dem für den Einsatz bei einer von den Abmessungen her beschränkten Bauweise, insbesondere kleinen Höhenabmessungen, wie sie bei Niederflur-Fahrzeugen vorkommen, ein möglichst großer Greifbereich erreicht wird unter günstiger Einbeziehung der Vorteile bekannter Kupplungen.

Erfindungsgemäß wird diese Aufgabe gelöst durch die kennzeichnenden Merkmale des Anspruchs 1.

Zweckmäßige Ausgestaltungen der Erfindung ergeben sich aus den Unteransprüchen.

Durch die Anordnung der Kegelspitze und der entsprechenden Vertiefung des Trichters dicht zur Mitte des Kupplungskopfes wird der Schwerpunkt der Kupplungsverbindung in die Fahrzeuglängsachse gelegt. Die Bauweise ist kompakt und zu den Seiten hin nicht ausladend. Die angegebenen Maße garantieren ein gleichmäßiges horizontales und vertikales Eingleiten des Kegels in den Trichter.

Die Leitflächen an der inneren Führungsfläche des Zentrierkegels werden beispielsweise für Kabelkupplungen benötigt, damit die Zentrierung der Kabelkupplungen nach der Zentrierung der Kupplung erfolgen kann und nicht umgekehrt.

Ein Ausführungsbeispiel der Erfindung ist in der Zeichnung dargestellt und wird im folgenden näher beschrieben. Die Figuren der Zeichnungen zeigen vereinfacht schematische Darstellungen, die nicht maßstabsgetreu sind.

Es zeigen:
- Fig. 1: eine perspektivische Schrägansicht eines Kupplungskopfes mit nach vorn liegenden Stirnfläche
- Fig. 2: eine Seitenansicht eines Zentriervorsprungs bei einem Schnitt in der vertikalen Längsmittelebene a,
- Fig. 3: den Greifbereich eines erfindungsgemäßen Kupplungskopfes einer Mittelpufferkupplung.

Wie in Fig. 1 dargestellt,trägt ein Kupplungskopfgehäuse 1 an seiner Stirnfläche 2 einen Zentriervorsprung 3 und beweist im gleichen Abstand zur vertikalen Längsmittelebene a wie der Zentriervorsprung 3 auf der anderen Hälfte der Stirnfläche 2 einen Trichter 4 zur Aufnahme des Zentriervorsprungs eines Gegenkupplungskopfgehäuses auf.

Ausgehend von der Stirnfläche 2 beweist der Zentriervorsprung 3 eine etwa quadratische, teilweise oval geformte Zentrierfläche 5 mit der inneren Leiste 5a auf, an die sich der nach vorn verjüngende Teil des Zentriervorsprugnes 3 mit der Kegelspitze 6 anschließt. In der Kegelspitze 6 befindet sich eine Ausnehmung 7, die in bekannter Weise eine Kuppelöse (nicht dargestellt) enthält, die zurückgezogen im Inneren des Zentriervorsprungs 3 liegt. Oberhalb und unterhalb der Ausnehmung 7 befinden sich symmetrisch zur horizontalen Quermittelebene b an der zur Kupplungsmitte hin gelegenen inneren Führungsfläche 8 des Zentriervorsprunges 3 Leitflächen 9 zur Feinzentrierung des Zentriervorsprunges 3 in einem Gegenkupplungstrichter.
Der Trichter 4 weist an seinem Rand Einlaufschrägen 10 auf.

An dem Kupplungskopfgehäuse 1 ferner dargestellt ist der hinter der Stirnfläche 2 in der Längsmittelebene a liegende obere Lagerpunkt des Bolzens 11 im Gehäuse 1, der den Drehpunkt 12 des Kupplungsverschlusses bildet.

Im erfindungsgemäßen Ausführungsbeispiel hat die Kegelspitze 6 den Abstand A, der 2/5 von B beträgt, wobei B das Maß vor der Längsmittelebene a bis zum äußeren Rand des Trichters 4 bzw. des Zentriervorsprungs 3 ist, von der Längsmittelebene a, so daß der Schwerpunkt des Zentriervorsprunges 3 dicht an der Kupplungsmitte liegt. Der Abstand B von der Kupplungsmitte bzw. der Längsmittelebene a zur jeweils gegenüberliegenden Seite des Zentriervorsprunges 3 bzw. des Trichters 4 weist ein Maß zwischen 170 und 180 mm auf. Entsprechend kann C, die Höhe des Zentriervorsprunges 3 bzw. die senkrechte maximale Öffnungsweite des Trichters 4, größer als 160 mm und kleiner als 180 mm und der Abstand E im Bereich zwischen 75 mm und 85 mm sein.

In Fig. 2 sind Ausgestaltung und Maße des Zentriervorsprunges 3 dargestellt, der von der Quermittelebene b symmetrisch in einen oberen und einen unteren Abschnitt geteilt wird, wobei b mitten durch die Ausnehmung 7 verläuft. Die größte Öffnungsweite G der Ausnehmung 7 befindet sich an der Kegelspitze 6 und hat etwa ein Maß von 40 bis 50 mm. Demgemäß beträgt die Ausdehnung bzw. Länge F der beiden Leitflächen 9 an der inneren Führungsfläche 8 80 mm bis 100 mm und der Abstand H zur Stirnfläche 2 ist kleiner bzw. gleich 25 mm.

Die Schrägwinkel an der Kegelspitze 6 sind mit L, die an der Ober- und Seiteseite des Zentriervorsprunges 3 mit K gekennzeichnet.

Der Vorstand D der Kegelspitze 6 vor die Stirnfläche 2 liegt zwischen 104 mm und 117 mm. Der Zentriervorsprung 3 weist an seinem Ansatz an der Stirnfläche 2 die Zentrierfläche 5 mit der inneren Leiste 5a auf, in die die Ausnehmung 7 teilweise hineinragt.

Mit den angegebenen Maßen wird der in Fig. 3 abgegbildete Greifbereich einer Mittelpufferkupplung mit mindestens 100 mm zu beiden Seite und 60 mm nach oben und unten erreicht. Man erkennt, daß mindestens für 100 mm Auslenkung zur Seite ein rechteckiges Greifbereich gegeben ist. Oberhalb und unterhalb der Mittelebene b ist der Greifbereich gleichmäßig, was durch die in diesen Ausbreitungsrichtungen völlig symmetrische Gestaltung der Stirnfläche 2 des Kupplungskopfes 1 erreicht wird.

Für Auslenkungen nach links ist ein Kuppeln sogar noch bei 130 mm Seitenversatz möglich. Falls der Höhenversatz nicht die maximal möglichen 60 mm erreicht, sondern sich im Bereich von bis zu 20 mm bewegt, ist bei einem Seitenversatz von 110 mm nach rechts ebenfalls noch ein Kuppeln möglich.

### Bezugszeichenliste

- 1: Kupplungskopfgehäuse
- 2: Stirnfläche
- 3: Zentriervorsprung
- 4: Trichter
- 5: Zentrierfläche
- 5a: Innere Leiste
- 6: Kegelsplitze
- 7: Ausnehmung
- 8: Innere Führungsfläche
- 9: Leitfläche
- 10: Einlaufschräge
- 11: Bolzen
- 12: Drehpunkt Kupplungsverschluß
- a: Vertikale Längsmittelebene
- b: Horizontale Quermittelebene
- A: Horizontaler Abstand Kegelspitze 6 zur Längsmittelebene a
- B: Horizontaler Abstand von der Längsmittelebene a zu den jeweils gegenüberliegenden Seiten von Zentriervorsprung 3 und Trichter 4
- C: Höhe des Zentriervorsprunges 3
- D: Vorstand des Zentriervorsprunges 3 vor die Stirnfläche 2
- E: Abstand des Drehpunktes 12 des Kupplungsverschlusses von der Stirnfläche 2
- F: Länge der Leitfläche 9
- G: Öffnungsweite der Ausnehmung 7 zum Durchtritt der Kuppelöse an der Kegelspitze 6 des Zentriervorsprunges
- H: Abstand der Leitflächen 9 zur Stirnfläche 2
- K: Schrägenwinkel zur Senkrechten an der Kegelspitze 6
- L: Winkel der Einlaufschräge zur Horizontalen an der Ober- und Unterseite des Zentriervorsprunges 3

## Patentansprüche

1. Kupplungskopfgehäuse einer Mittelpufferkupplung für Schienenfahrzeuge, insbesondere Kupplungskopfgehäuse mit kleinen Abmessungen, wie z. b. für Niederflurfahrzeuge, das eine vertikale Stirnfläche aufweist, einen drehbaren Scheibenhakenverschluß und eine angelenkte Kuppelöse enthält, die bei unbenutzter Kupplung zurückgezogen im Inneren eines Zentriervorsprunges liegt, der auf der einen Hälfte der Stirnfläche befindlich, eine der vertikalen Längsmittelebene des Kupplungskopfgehäuses zugewandte innere Seitenfläche als schräge innere Führungsfläche aufweist, bei dem diese innere Führungsfläche sowie die äußere Seitenfläche sich zu einer länglichen, senkrecht verlaufenden, kammartigen Kegelspitze verjüngen, wobei zur Aufnahme des Zentriervorsprungs eines gleichartig ausgebildeten Gegenkupplungskopfes auf der anderen Hälfte der Stirnfläche ein sich in das Innere des Kupplungskopfgehäuses erstreckender, symmetrisch zum Zentriervorsprung gelegener Trichter vorhanden ist und der Zentriervorsprung und der Trichter in der Ausdehnung ihrer größten Breite und Höhe jeweils übereinstimmen und wobei für das Zentrieren von Mittelpufferkupplung und Gegenkupplung zwei Führungen, nämlich die innere Führungsfläche und eine innere Leiste des vorstehenden Zentriervorsprungs vorgesehen sind, **dadurch gekennzeichnet**, daß die Kegelspitze (6) und die entsprechende Vertiefung des Trichters (4) zur vertikalen Längsmittelebene a des Kupplungskopfgehäuses (1) hin verschoben sind, derart daß ihr jeweiliger Abstand A von der Längsmittelebene a etwa 2/5 des horizontalen Abstandes B von der vertikalen Längsmittelebene a zur jeweils gegenüberliegenden Seite des Zentriervorsprungs (3) bzw. des Trichters (4) beträgt, daß die Höhe C des Zentriervorsprungs (3) und die dieser entsprechende, senkrechte, maximale Öffnungsweite des Trichters (4) weniger als 1 cm kleiner sind als der horizontale Abstand B, daß der Vorstand D des Zentriervorsprunges (3) vor die Stirnfläche (2) etwa das 0,65fache der Höhe C beträgt und der Drehpunkt (12) des Kupplungsverschlusses mit einem Abstand E, der etwa das 0,5fache der Höhe C beträgt, von der Stirnfläche (2) entfernt in der vertikalen Längsmittelebene a des Kupplungskopfes (1) liegt und daß an der inneren Führungsfläche (8) des Zentriervorsprunges (3) zwei Leitflächen (9) angeschlossen sind, die sich symmetrisch zur horizontalen Quermittelebene b des Kupplungskopfgehäuses (1) oberhalb und unterhalb der Ausnehmung (7) für den Durchtritt der Kuppelöse jeweils in einer Länge F erstrecken, die etwa der Öffnungsweite G der Ausnehmung (7) zum Durchtritt der Kuppelöse an der Kegelspitze(6) des Zentriervorsprunges (3) entspricht und in einem Abstand H zur Stirnfläche (2) beginnen, der kleiner bzw. gleich der halben Länge F ist.

2. Kupplungskopfgehäuse nach Anspruch 1, **dadurch gekennzeichnet**, daß die Kegelspitze (6) des Zentriervorsprungs (3), die einen Radius zwischen 20 mm und 30 mm aufweist, nach oben und unten in einer Schräge mit einem Winkel K von 5 - 25° zur Senkrechten abfällt und daß die Einlaufschräge an der Ober- und Unterseite des Zentriervorsprunges (3) jeweils einen Winkel L hat, der vorzugsweise deutlich innerhalb der Grenzen für die Schräge mit dem Winkel K der Kegelspitze (6) liegt.

3. Kupplungskopfgehäuse nach einer der Ansprüche 1 oder 2, **dadurch gekennzeichnet**, daß der Trichter (4) eine Einlaufschräge (10) von mindestens 1 mm hat.

## Claims

1. Coupling head housing of a central buffer coupling for rail vehicles, in particular coupling head housing with small dimensions, as for low floor vehicles for example, which exhibits a vertical front surface, contains a pivotable disc hook lock and an articulated coupling eye which, when the coupling is not in use, lies retracted in the interior of a centering projection which, located on one half of the front surface, exhibits an inner side surface facing the vertical longitudinal median plane of the coupling head housing and serving as oblique inner guide surface, and on which this inner guide surface and the outer side surface taper to form an elongated comb-like conical tip running vertically, whereby for accommodation of the centering projection of a counterpart coupling head of the same design on the other half of the front surface there is a funnel extending into the interior of the coupling head housing and located symmetrical with the centering projection, and the centering projection and the funnel match one another in the extent of their maximum breadth and height and whereby for centering of the central buffer coupling and the counterpart coupling two guides are provided, namely the inner guide surface and an inner ledge of the protruding centering projection, characterised in that the conical tip (6) and the corresponding cavity of the funnel (4) are offset towards the vertical longitudinal median plane a of the coupling head housing (1) such that their respective distance A from the longitudinal median plane a is roughly 2/5 of the horizontal distance B from the vertical longitudinal median plane a to the opposite side of the centering projection (3) or of the funnel (4), in that the height C of the centering projection (3) and the corresponding vertical maximum opening width of the funnel (4) are less than 1 cm smaller than the horizontal distance B, in that the protrusion D of the centering projection (3) in front of the front surface (2) is roughly 0.65 times the height C and the pivoting point (12) of the coupling lock lies in the vertical longitudinal median plane a of the coupling head (1) a distance E, which is roughly 0.5 times the height C, from the front surface (2), and in that adjoining the inner guide surface (8) of the centering projection (3) there are two deflecting surfaces (9) which extend symmetrically to the horizontal transverse median plane b of the coupling head housing (1) above and below the recess (7) for passage of the coupling eye in each case with a length F which corresponds roughly to the opening width G of the recess (7) for passage of the coupling eye at the conical tip (6) of the centering projection (3), and begin a distance H from the front surface (2) which is less than or equal to half the length F.

2. Coupling head housing according to claim 1, characterised in that the conical tip (6) of the centering projection (3), which exhibits a radius of between 20 mm and 30 mm, falls away at the top and bottom in a bevel with an angle K of 5 - 25° to the perpendicular, and in that the inlet bevel on the upper side and the lower side of the centering projection (3) in each case has an angle L which preferably lies clearly within the limits for the bevel with the angle K of the conical tip (6).

3. Coupling head housing according to one of claims 1 or 2, characterised in that the funnel (4) has an inlet bevel (10) of at least 1 mm.

## Revendications

1. Enveloppe de tête d'attelage d'un attelage à tampon central pour véhicules sur rails, en particulier enveloppe de tête d'attelage de petites dimensions, par exemple pour des véhicules à plate-forme surbaissée, qui présente une surface frontale verticale et contient une fermeture à crochet à disque pivotante et un anneau d'attelage articulé qui, lorsque l'attelage est inutilisé, est rétracté à l'intérieur d'une saillie de centrage présentant comme surface de guidage intérieure inclinée, sur une première moitié de la surface frontale, une surface latérale intérieure tournée vers le plan médian longitudinal vertical de l'enveloppe de tête d'attelage, cette surface de guidage intérieure et la surface latérale extérieure allant en diminuant pour former une pointe allongée, verticale et en forme de peigne, étant précisé qu'il est prévu sur la seconde moitié de la surface frontale, pour recevoir la saillie de centrage d'une tête d'attelage opposée de même construction, un cône qui s'étend à l'intérieur de l'enveloppe de tête d'attelage, symétriquement par rapport à ladite saillie de centrage, et que la saillie de centrage et le cône ont des largeurs et des hauteurs maximales correspondantes, et étant précisé qu'il est prévu pour le centrage de l'attelage à tampon central et de l'attelage opposé deux guidages, à savoir la surface de guidage intérieure et un rebord intérieur de la saillie de centrage qui dépasse, **caractérisée** en ce que la pointe (6) et la cavité correspondante du cône (4) sont déplacées en direction du plan médian longitudinal vertical a de l'enveloppe de tête d'attelage (1) de telle sorte que leur écartement A par rapport au plan médian longitudinal a soit égal à environ 2/5 de l'écartement horizontal B entre le plan médian longitudinal vertical a et le côté opposé de la saillie de centrage (3) ou du cône (4), en ce que la hauteur C de la saillie de centrage (3) et la largeur d'ouverture maximale verticale du cône (4) qui correspond à cette hauteur sont inférieures de moins de 1 cm à l'écartement horizontal B, en ce que l'avance D de la saillie de centrage (3) par rapport à la surface frontale (2) est égale à environ 0,65 fois la hauteur C tandis que le centre de rotation (12) de la fermeture d'attelage est éloigné de la surface frontale (2), dans le plan médian longitudinal vertical a de la tête d'attelage (1), d'une distance E qui est égale à environ 0,5 fois la hauteur C, et en ce qu'il est prévu, reliées à la surface de guidage intérieure (8) de la saillie de centrage (3), deux surfaces de guidage (9) qui s'étendent symétriquement par rapport au plan médian transversal horizontal b de l'enveloppe de tête d'attelage (1), au-dessus et au-dessous du creux (7) prévu pour le passage de l'anneau d'attelage, sur une longueur F correspondant à peu près à la largeur d'ouverture G dudit creux (7) prévu pour le passage de l'anneau d'attelage au niveau de la pointe (6) de la saillie de centrage (3), et qui commencent à une distance H de la surface frontale (2) qui est inférieure ou égale à la moitié de la longueur F.

2. Enveloppe de tête d'attelage selon la revendication 1, **caractérisée** en ce que la pointe (6) de la saillie de centrage (3), qui présente un rayon situé entre 20 mm et 30 mm, est inclinée par rapport à la verticale vers le haut et vers le bas, suivant un angle K de 5-25°, et en ce que les parties d'introduction inclinées des côtés supérieur et inférieur, respectivement, de la saillie de centrage (3) présentent chacune un angle L qui est situé de préférence clairement à l'intérieur des limites prévues pour la partie inclinée suivant l'angle K de la pointe (6).

3. Enveloppe de tête d'attelage selon la revendication 1 ou 2, **caractérisée** en ce que le cône (4) a une partie d'introduction inclinée (10) d'au moins 1 mm.
